# EUROPÄISCHE PATENTSCHRIFT

(11) **EP 1 738 062 B1**
(45) Veröffentlichungstag und Bekanntmachung des Hinweises auf die Patenterteilung: **05.08.2009**
(21) Anmeldenummer: 05741726.3
(22) Anmeldetag: 20.04.2005
(51) Int. Cl.: F01M 1/08

(54) **ÖLVERSORGUNG FÜR EINEN VERBRENNUNGSMOTOR**
OIL SUPPLY FOR AN INTERNAL COMBUSTION ENGINE
ALIMENTATION EN HUILE POUR UN MOTEUR A COMBUSTION INTERNE

(30) Priorität: 22.04.2004 DE 102004019630
(43) Veröffentlichungstag der Anmeldung: 03.01.2007
(73) Patentinhaber: Wacker Neuson SE, 80809 München (DE)
(72) Erfinder: HAUSLER, Wolfgang, 80993 München (DE); STENZEL, Otto, W., 82211 Herrsching (DE); SICK, Georg, 82340 Feldafing (DE)
(74) Vertreter: Hoffmann, Jörg Peter
(86) Internationale Anmeldenummer: PCT/EP2005/004245
(87) Internationale Veröffentlichungsnummer: WO 2005/103456

(56) Entgegenhaltungen:
- EP-A- 1 070 836
- DE-A1- 19 927 931
- DE-C1- 19 834 138
- US-A- 5 092 292
- US-A- 5 730 090

## Beschreibung

Die Erfindung betrifft eine Ölversorgung für einen Verbrennungsmotor gemäß dem Oberbegriff von Patentanspruch 1 sowie eine Ölversorgung für einen Zweitaktmotor gemäß dem Oberbegriff von Anspruch 12.

Eine derartige Ölversorgung ist aus der DE 42 43 571 A1 bekannt. Danach ist in einem Verbrennungsmotor ein Kolben in einem Zylinder hin- und herbeweglich, wobei Öl über eine Düse gegen den Kolben gespritzt werden kann. Wenn sich der Kolben im Bereich seines unteren Totpunkts befindet, wird das Öl von der Düse gegen die Lauffläche des Kolbens gespritzt und verteilt sich über dort verlaufende Nuten am Umfang des Kolbens. Wenn sich der Kolben dagegen im Bereich seines oberen Totpunkts befindet, kann das Öl von der Düse gegen die Unterseite des Kolbens, d. h. des Kolbenbodens, gespritzt werden, um diesen zu kühlen. Bei geringer Belastung des Motors oder bei noch kalter Maschine wird kein Ölstrahl von der Düse abgespritzt, wenn die Düse freiliegt, d. h., wenn sich der Kolben nicht direkt vor der Düse befindet. Erst nach Erwärmung des Motors und zunehmend bei Last wird auch der Kolbenboden durch den Ölstrahl gekühlt.

Auch aus der EP 0 609 866 A1 ist es bekannt, die Kolbenlauffläche im Betrieb des Verbrennungsmotors mit Öl direkt zu schmieren.

Aus der DE 100 45 725 A1 ist ein Magerschmierungssystem für einen Zweitaktmotor bekannt, bei dem ebenfalls das Schmieröl lediglich in den Bereich einer Berührungsfläche zwischen dem Kolben und dem Zylinder ausgebracht wird, wobei das Öl in Form eines Ölaerosols ausbringbar ist.

Aus der DE 199 27 931 A1 ist eine Brennkraftmaschine mit einem aus einem Kolbenboden und einem Kolbenhemd bestehenden Kolben bekannt. An der Unterseite des Kolbenbodens ist eine Kühlwanne angebracht und bildet dadurch mit dem Kolben einen Kühlraum. Über eine Zuführöffnung kann Öl in den Kühlraum eingebracht und über eine Abführöffnung wieder ausgelassen werden. Dazu werden im unteren Totpunkt Stehrohre mit der Kühlwanne gekoppelt. Eine ähnliche Anordnung ist aus der DE 198 34 138 Cl bekannt.

Der Erfindung liegt die Aufgabe zugrunde, die Ölversorgung für einen Verbrennungsmotor weiter zu verbessern, um einerseits eine zuverlässige Funktion des Verbrennungsmotors durch einen ausreichenden Schmierungszustand zu gewährleisten und andererseits den Ölbedarf zu minimieren.

Die erfindungsgemäße Lösung der Aufgabe ist in Patentspruch 1 angegeben. Vorteilhafte Weiterentwicklungen der Erfindung sind in den abhängigen Ansprüchen definiert. Eine ebenfalls vorteilhafte Lösung der Erfindung ist in Anspruch 11 angegeben.

Erfindungsgemäß weist die Ölversorgung eine Ölzuführeinrichtung zum Zuführen von Öl zu dem Kolben auf, die derart ausgebildet ist, dass wenigstens zu einem Zeitpunkt, zu dem sich der Kolben im Bereich seines unteren Totpunkts befindet, durch die Ölzuführung Öl direkt in einen Bereich unterhalb des Kolbenbodens und innerhalb des Kolbenhemds ausbringbar ist.

Es hat sich herausgestellt, dass ein den Kolben mit einer Pleuelstange verbindender Kolbenbolzen sowie dessen Lagerungen im Kolben und im Pleuel im Betrieb des Verbrennungsmotors besonders hoch belastet sind. Während die meisten Lager des Motors lebensdauergeschmiert sein können, lässt sich für die Lagerung des Kolbenbolzens aufgrund der hohen thermischen und mechanischen Belastung nicht ohne weiteres eine Lagerung mit Lebensdauerschmierung realisieren. Daher ist es sehr vorteilhaft, wenn das Öl durch die Ölzuführeinrichtung so nahe wie möglich an den Kolbenbolzen herangebracht wird, der am besten von unten, also von der dem Brennraum abgewandten, rückwärtigen Seite des Kolbenbodens zugänglich ist.

Besonders vorteilhaft ist es, wenn das Öl in flüssiger Form und weitgehend drucklos zuführbar ist. Das Öl sollte nämlich zur Vermeidung unnötiger Ölmengen nicht mit Druck zugeführt und gegen den Kolben gespritzt werden. Vielmehr ist es anzustreben, wenn sich durch die Ölzuführeinrichtung Öltröpfchen in der Nähe des unteren Totpunkts des Kolbens bilden, die bei der weiteren Bewegung des Kolbens, z. B. durch die Luftbewegung im Kurbelraum abgelöst werden. Auf diese Weise lässt sich eine Ölaerosolbildung vermeiden, bei der das Öl mit dem Luftstrom z. B. durch Überströmkanäle eines Zweitaktmotors aus dem Kurbelraum herausgetragen würde, ohne einen Beitrag zur Schmierung geleistet zu haben. Die kompakten Öltröpfchen hingegen können bei der weiteren Bewegung des Kolbens gegen den Kolben prallen und dadurch gezielt zur Schmierung des Kolbenbolzens und seiner Lager sowie einer Kolbenlauffläche eingesetzt werden.

Bei einer besonders vorteilhaften Ausführungsform der Erfindung weist die Ölzuführeinrichtung wenigstens ein Rohrelement auf, das von einer Zylinderwand oder einer sich an die Zylinderwand anschließenden Kurbelraumwand aus in einen Bereich unterhalb des Kolbenbodens ragt, wobei das Öl durch das Innere des Rohrelements zuführbar ist.

Mit Hilfe des Rohrelements ist es besonders einfach möglich, das Öl so nahe wie möglich an die Unterseite des Kolbens bzw. Kolbenbodens heranzubringen. Da das Öl nur mit geringem Förderdruck zu einer Auslassöffnung des in den Kurbelraum hineinragenden Röhrchens gefördert wird, erfolgt keine Einspritzung des Öls. Das Öl quillt lediglich aus der Auslassöffnung, ohne dass die Oberflächenspannung durch die Ausströmgeschwindigkeit überwunden wird. Der sich so an der Auslassöffnung bildende Öftropfen wird durch die Luftbewegung im Kurbelraum von dem Ende des Rohrelements gelöst. Eine Aerosolbildung durch eine hohe Ausströmgeschwindigkeit an der Auslassöffnung des Rohrelements oder durch das Zumischen von Druckluft von Öl lässt sich wirkungsvoll vermeiden. Eine gegebenenfalls an der Auslassöffnung des Rohrelements eingesetzte Düse sollte daher derart gestaltet sein, dass das Öl durch sie nicht verspritzt wird.

Bei einer besonders vorteilhaften Weiterentwicklung der Erfindung ist die Länge des Rohrelements derart bemessen, dass der Kolben bei Erreichen seines unteren Totpunkts die Auslassöffnung des Rohrelements gerade eben nicht berührt. Idealerweise ragt dabei das Rohrelement in einen Bereich dicht unterhalb oder gar innerhalb des Kolbenhemds hinein. Auf diese Weise lässt sich das Öl gezielt in den Bereich des Kolbenbolzens führen, ohne dass es auf seinem Weg dahin unnötig im Kurbelraum verteilt würde. Die Öltropfen werden über ein oder mehrere Rohrelemente zugeführt und im Kurbelgehäuse durch den dort herrschenden Luftstrom abgelöst und zunächst zum Kolbenbolzen geleitet, um dieses hoch beanspruchte Gelenk zu schmieren. Erst danach verteilt sich das Öl von hier durch eine Kolbenbolzenbohrung im Kolben bzw. aufgrund des Spiels zwischen dem Kolbenbolzen und seinen Lagerstellen auf die Lauffläche zwischen Kolben und Zylinder.

Dabei ist es auch möglich, wenn das aus der Auslassöffnung des Rohrelements herausquellende Öl einen Tropfen bildet, in den ein Teil des Kolbens, z.B. ein Teil eines Kolbenwandelements oder eines Pleuelelements, eintaucht, wodurch das Öl entweder auf diese beweglichen Bauteile direkt übertragen wird oder aufgrund einer Verdrängungswirkung des eintauchenden Elements (z.B. einer Spitze) gezielt an eine gewünschte Stelle geschleudert wird.

Um die Tröpfchenbildung zu unterstützten, ist das Rohrelement bei einer bevorzugten Weiterbildung der Erfindung, bezogen auf eine normale Betriebsstellung des Verbrennungsmotors, nach oben gerichtet, wodurch das Öl sich auf der Oberseite des Rohrelements sammeln kann und nach oben abgenommen wird.

Die Ölzuführeinrichtung kann eine Ölpumpe aufweisen, die in Abhängigkeit von Drehzahl oder Lastzustand des Verbrennungsmotor ansteuerbar ist.

Besonders vorteilhaft ist es dabei, wenn die Ölpumpe das Öl nur zu den Zeitpunkten fördert, zu denen sich der Kolben im Bereich seines unteren Totpunkts befindet. Die Ölpumpe kann dazu derart ausgeführt sein, dass sie jeweils zu den gewünschten Zeitpunkten die für einen Öltropfen erforderliche Ölmenge fördert. Auch ist es möglich, dass die Ölpumpe das Öl intermittierend, mit einem durch die Hubbewegung des Kolbens vorgegebenen Takt fördert, um die Öltropfen taktweise zu erzeugen, wobei ein Ölzuführungstakt mehrere Arbeitstakte des Motors (Hubbewegungen) umfassen sollte.

Da - wie oben ausgeführt - die Ölzuführung bei dem Verbrennungsmotor auf den Bereich direkt unterhalb des Kolbens, insbesondere auf den Kolbenbolzen, beschränkt sein soll, ist es bei einer weiteren Ausführungsform der Erfindung besonders vorteilhaft, dass der Kolben eine Kolbenlauffläche aufweist, die mit einer Notlauf- und/oder Öldepotschicht ausgestattet ist. Dadurch ist es nicht zwingend erforderlich, dass die Kolbenlauffläche und somit die Berührfläche zwischen Kolben und Zylinder ständig mit Öl versorgt wird. Vielmehr reichen die zur Dauerschmierung dienenden Depots der Kolbenlauffläche aus, um auch über einen ausreichenden Zeitraum hin eine ausreichende Schmierung, ohne permanente Ölversorgung, zu gewährleisten.

Bei einer besonders vorteilhaften Ausführungsform der Erfindung ist die Ölversorgung speziell für einen Zweitaktmotor ausgebildet, wobei das Rohrelement eine Wand des Kurbelraums in der Nähe einer Einlassöffnung von wenigstens einem Überströmkanal durchdringt. Die Bereitstellung von Überströmkanälen bei Zweitaktmotoren ist bekannt und zur Erfüllung der Funktion erforderlich. Die Überströmkanäle dienen zur Weiterleitung eines Luft-Kraftstoff-Gemisches oder der Verbrennungsluft bei Direkteinspritzern aus dem Kurbelraum in einen Brennraum. Da Überströmkanäle in vielfältiger Weise beschrieben worden sind, erübrigt sich eine ausführlichere Darstellung an dieser Stelle.

Bei der vorteilhaften Ausführungsform ragt das Rohrelement derart in den Kurbelraum nach oben hinein, dass wenigstens ein Teil des Öls, das durch das Innere des Rohrelements in Richtung des Kurbelbolzens gefördert wird, nach Austreten an der Auslassöffnung des Rohrelements an der Außenseite des Rohrelements zur Einlassöffnung des Überströmkanals zurückweβt. Von dort kann das Öl entweder von der dort vorherrschenden Strömung des Luft-Kraftstoff-Gemisches in den Überstromkanal zur Benetzung der Wände des Überströmkanals als Wandfilm mitgerissen werden oder/und sich direkt auf den Wänden des Überströmkanals verteilen.

Es hat sich bei Zweitaktmotoren herausgestellt, dass bei einer sehr geringen Ölschmierung, insbesondere dann, wenn das den Kurbelraum durchströmende Luft-Kraftstoff-Gemisch keine Öltröpfchen mitführt, die Gefahr einer Verkokung in den Überströmkanälen besteht. Bei einer derartigen Minimalschmierung von Zweitaktmotoren wurde beobachtet, dass sich die Überströmkanäle im brennraumnahen Bereich mit verkokten Benzinresten belegen, was die Funktion und Zuverlässigkeit des Motors erheblich beeinträchtigt und zu einem Totalausfall führen kann. Es wurde weiterhin festgestellt, dass der Verkokungstendenz durch eine Oberflächenbenetzung der Überströmkanäle mit Öl entgegengewirkt werden kann, was durch die oben beschriebene Rückführung eines Teils des Öls aus dem Rohrelement gewährleistet wird.

Alternativ dazu ist es bei einem nebengeordneten Aspekt der Erfindung möglich, bei einer Ölversorgung für einen Zweitaktmotor das Öl durch die Ölzuführeinrichtung gezielt in einen Bereich einer Einlassöffnung des Überströmkanals oder in den Überströmkanal selbst auszubringen. Eine Ölzuführung zu sonstigen Bereichen des Zweitaktmotors ist nicht erforderlich.

Bei einer derartigen Ölversorgung ist es möglich, sämtliche beweglichen Teile des Zweitaktmotors, so auch die Kurbelwellen- und Pleuellagerung, die Kolbenbolzenlagerung oder die Berührungsfläche zwischen dem Kolben und dem Zylinder lebensdauergerecht zu schmieren, so dass für diese Teile keine Ölschmierung erforderlich ist.

Um die Gefahr einer Verkokung der Überströmkanäle zu vermeiden, ist jedoch eine Ölzuführung zu den Überströmkanälen sicherzustellen. Das Öl kann an der Einlassöffnung des Überströmkanals ausgebracht und von der Luftströmung in den Überströmkanal im wesentlichen als Wandfilm mitgerissen werden. Alternativ dazu kann das Öl auch direkt in den Überströmkanal selbst, z. B. mit Hilfe eines geeigneten Rohrelements oder durch eine Ölauslassöffnung in einer Wandung des Überströmkanals, ausgebracht werden, wobei dabei eine Ölausbringung am brennraumnahen Ende des Überströmkanals von besonderem Vorteil sein dürfte.

Bei einer derartigen Versorgung der Überströmkanäle mit Öl ist es möglich, einen Zweitaktmotor bereitzustellen, der ansonsten keine zusätzliche Ölschmierung benötigt.

Diese und weitere Vorteile und Merkmale der Erfindung werden nachfolgend anhand eines Ausführungsbeispiels unter Zuhilfenahme der begleitenden Figur erläutert.

Die **einzige Figur** zeigt schematisch einen Schnitt durch einen Zweitaktmotor. Die Erfindung eignet sich jedoch auch für andere Arten von Verbrennungsmotoren, so insbesondere auch für einen Viertaktmotor ohne Ölsumpf.

In einem Motorgehäuse 1 ist eine Kurbelwelle 2 in bekannter Weise drehbar gelagert. Die Kurbelwelle 2 durchdringt einen in dem Motorgehäuse 1 vorgesehenen Kurbelraum 3, in dem sich auch ein über ein nicht dargestelltes Pleuellager auf der Kurbelwelle 2 gehaltenes Pleuel 4 in bekannter Weise bewegt.

Das dem Pleuellager gegenüberliegende Ende des Pleuels 4 trägt über ein weiteres Pleuellager 5 einen Kolbenbolzen 6. Der Kolbenbolzen 6 durchdringt beidseitig jeweils eine Kolbenbolzenbohrung 7, die in einem Kolben 8 ausgebildet ist. Der Kolben 8 ist in einem Zylinder 9 hin- und herbeweglich, wobei zwischen dem Kolben 8 und dem Zylinder 9 eine Berührungsfläche besteht, die von einer als zylindrische Mantelfläche des Kolbens 8 ausgebildeten Kolbenlauffläche 10 überstrichen wird.

Oberhalb des Kolbens 8 ist in dem Zylinder 9 ein Brennraum 11 vorhanden, der aber in der Figur nicht näher dargestellt ist.

Der Kolben 8 besteht im Wesentlichen aus einem prinzipiell scheibenförmigen Kolbenboden 12, der direkt an den Brennraum 11 angrenzt. Ausgehend von dem Kolbenboden 12 erstreckt sich - ebenfalls als Bestandteil des Kolbens 8 - ein prinzipiell zylinderhülsenförmiges Kolbenhemd 13, das auch als Kolbenschaft bezeichnet werden kann. In dem Kolbenhemd 13 sind die Kolbenbolzenbohrungen 7 ausgebildet und der Kolbenbolzen 6 gelagert.

In dem Kolbenhemd 13 bzw. dem Kolbenboden 12 sind am Außenumfang, also in der Kolbenlauffläche 10, darüber hinaus Nuten 14 ausgebildet, in die nicht dargestellte Kolbenringe, z. B. Trapezringe, in bekannter Weise eingesetzt werden. Der Kolben 8 weist insofern einen an sich bekannten Aufbau auf. Allerdings sollte die Kolbenlauffläche 10 vorteilhafterweise mit einer Notlauf- und/oder Öldepotschicht ausgestattet sein, um einen Ölschmierungsbedarf für die Kolbenlauffläche 10 zu minimieren.

In einer Wandung des Kurbelraums 3 sind Einlassöffnungen 15 für Überströmkanäle 15a ausgebildet, die wiederum in Auslassquerschnitten 15b münden. Bei einer Abwärtsbewegung des Kolbens 8 wird das im Kurbelraum 3 befindliche Luft-Kraftstoff-Gemisch aus dem Kurbelraum 3 verdrängt und durch den Überströmkanal 15a (oder auch durch mehrere Überströmkanäle 15a) zum Brennraum 11 gefördert, wo das Luft-Kraftstoff-Gemisch im nächsten Arbeitstakt nach erneuter Verdichtung durch den Kolben 8 gezündet wird. Dieses Arbeitsprinzip eines Zweitaktmotors ist seit langem bekannt, so dass sich an dieser Stelle eine weitere Erläuterung, insbesondere auch des Aufbaus der Überströmkanäle 15a, erübrigt.

Der dargestellte Zweitaktmotor ist mit einer erfindungsgemäßen Ölversorgung ausgestattet, die unter anderem eine Ölzuführeinrichtung zum Zuführen von Öl zu dem Kolben 8 aufweist.

Die Ölzuführeinrichtung umfasst zwei Rohrelemente 16, die eingangsseitig mit einer nicht dargestellten Ölpumpe verbunden sind.

Die Öl- bzw. Dosierpumpe kann als kontinuierliche Pumpe (z. B. Zahnradpumpe) oder als diskontinuierlich arbeitende Pumpe (z.B. Kolbenpumpe, Membranpumpe, Piezopumpe oder Bubble-Jet-Pumpe) ausgebildet sein. Sie soll das Öl nur mit geringem Förderdruck zu einer jeweiligen Auslassöffnung 17 der Rohr-elemente 16 fördern. Es soll kein Einspritzdruck erzeugt werden, so dass das Öl aus der Auslassöffnung 17 herausquillt, ohne dass die Oberflächenspannung durch die Ausströmgeschwindigkeit überwunden wird. Der auf diese Weise ausgetretene Öltropfen wird durch die Luftbewegung im Kurbelraum 3, insbesondere durch die Bewegung des Kolbens 8 abgelöst, so dass er bei der weiteren Bewegung des Kolbens 8 gegen das Pleuel 4 oder den Kolbenbolzen 6 aufschlägt. Von dort verteilt sich das Öl z. B. auf das Pleuellager 5 oder in die Kolbenbolzenbohrungen 7 und kann schließlich auch auf die Außenseite des Kolbens 8, nämlich auf die Kolbenlauffläche 10 gelangen.

Eine Aerosolbildung des Öls durch hohe Ausströmgeschwindigkeiten an der Auslassöffnung 17, insbesondere an einer dort eingesetzten Düse oder durch das Zumischen von Druckluft zum Öl sollte vermieden werden, um eine konzentrierte Ölzuführung zur Unterseite des Kolbenbodens 12 bzw. in das Innere des Kolbenhemds 13 zu gewährleisten. Ein Ölaerosol hingegen würde im Kurbelraum 3 auch Stellen erreichen, die überhaupt keine Schmierung benötigen.

Die Rohrelemente 16 ragen von unten in den Bereich unterhalb des Kolbens 8 herein, wobei sie möglichst soweit vorreichen sollten, dass sie möglichst dicht an den Kolbenbolzen 6 herangeführt werden, wenn sich der Kolben 8 in seinem in der Figur gezeigten unteren Totpunkt befindet. Dabei ist es besonders vorteilhaft, wenn die Rohrelemente 16 sogar in das Innere des Kolbenhemds 13 hineinragen.

Die Auslassöffnungen 17 enden neben der Pleuelstange des Pleuels 4 in etwa zentrisch zum Pleuellager 5. Zur Vermeidung unnötiger Ölverluste in die Überströmkanäle 15a ist es vorteilhaft, die Enden der Rohrelemente 16 so hoch wie möglich enden zu lassen. Dies bedeutet, dass die Rohrelemente 16 im unteren Totpunkt des Kolbens 8 so hoch wie möglich unter das Kolbenhemd 13 hineinragen.

Ein Teil des Öls, das an der Auslässöffnung 17 austritt, wird nicht durch den Kolben 8 mitgerissen, sondern fließt an der Außenseite der Rohrelemente 16 wieder zurück zu den Einlassöffnungen 15 und gelangt damit in die Überströmkanäle 15a. Von dort kann das Öl durch die Strömung des Luft-Kraftstoff-Gemisches jeweils weiter in die Überströmkanäle 15a hineingezogen werden und auch den brennraumnahen Bereich des jeweiligen Überströmkanals 15a an dessen anderem Ende am Auslassquerschnitt 15b erreichen. Auf diese Weise lässt sich eine Verkokung der Überströmkanäle 15a wirksam verhindern. Das Öl soll als Ölfilmbelag auf der Wand transportiert werden. Der gerichtete Luftstrom im Überströmkanal 15a dient hierbei als Antriebsmittel.

Alternativ dazu ist es bei einer nicht dargestellten Ausführungsform der Erfindung möglich, das Öl direkt in die Überströmkanäle 15a zu leiten. Diese Ölzuführung in die Überströmkanäle 15a kann ergänzend zu der Ölzuführung zum Kolben 8 (z. B. mittels zusätzlicher Rohrelemente 16) erfolgen. Die in die Überströmkanäle 15a eingeleitete Ölmenge verteilt sich anschließend in der Zylinderlauffläche und dient somit zur Schmierung der Reibpaarung Kolben, Kolbenringe, Zylinder.

Bei einer wiederum anderen Ausführungsform ist es möglich, das Öl auch nur ausschließlich in die Überströmkanäle 15a einzuleiten und das Pleuellager 5 sowie die Kolbenbolzenbohrung 7 derart auszugestalten, dass eine Lebensdauerschmierung gewährleistet ist und keine permanenten Ölzuführung erfolgen muss. Hierfür eignen sich z.B. an sich bekannte Kohlenstoffbuchsen und -bolzen. Selbstverständlich sollten in diesem Fall auch alle anderen Lagerstellen im Motor lebensdauergeschmiert sein, die einen Dauerbetrieb ohne zusätzliche Ölschmierung ermöglichen. Dann ist eine Ölzuführung zum Kolben 8 nicht erforderlich.

In praktischen Versuchen hat sich herausgestellt, dass bei einem derartigen Schmierkonzept eine Minimalschmierung möglich ist, wobei das Verhältnis von verbrauchter Ölmenge zu Benzinmenge bei weniger als 1/200, im Besonderen sogar bei weniger als 1/600 liegt. Auch bei einem Öl-Benzinverhältnis von 1/600 ist ein Dauerbetrieb des Motors (hier: eines Zweitaktmotors) möglich.

Die benötigte Ölmenge steht jedoch in keinem festen Verhältnis zur Benzinmenge. Die dosierte Ölmenge kann - wie seit langem bekannt - drehzahlabhängig oder gemäß den Vorgaben eines Kennlinienfelds gefördert werden. Im Volllastfall wird eine höhere Ölmenge benötigt als im Teillast- oder Leerlauffall. Insbesondere im Leerlauf kann es möglich sein, dass überhaupt kein Öl gefördert werden muss.

Die Ansteuerung der Pumpe und gegebenenfalls ein zugehöriges Kennlinienfeld können in einer Prozessorsteuerung hinterlegt werden, die vorteilhafterweise in einem Zünd- oder Stromversorgungsmodul des Motors integriert ist.

## Patentansprüche

1. Ölversorgung für einen Verbrennungsmotor, wobei
- der Verbrennungsmotor wenigstens einen Zylinder (9) und einen in dem Zylinder (9) hin- und herbeweglichen Kolben (8) mit einem Kolbenboden (12) und einem sich an den Kolbenboden (12) anschließenden Kolbenhemd (13) aufweist,
- eine Ölzuführeinrichtung zum Zuführen von Öl zu dem Kolben (8) vorgesehen ist, und wobei
- die Ölzuführeinrichtung derart ausgebildet ist, dass wenigstens zu einem Zeitpunkt, zu dem sich der Kolben (8) im Bereich seines unteren Totpunkts befindet, durch die Ölzuführeinrichtung Öl in flüssiger Form direkt in einen Bereich unterhalb des Kolbenbodens (12) und innerhalb des Kolbenhemds (13) ausbringbar ist;
- die Ölzuführeinrichtung wenigstens ein Rohrelement (16) aufweist, das von einer Zylinderwand oder einer sich an die Zylinderwand anschließenden Kurbelraumwand in einen Bereich unterhalb des Kolbenbodens (12) ragt, wobei das Öl durch das Innere des Rohrelements (16) zuführbar ist; und dass **dass dadurch gekennzeichnet, dass**
- das Öl weitgehend drucklos zuführbar ist, derart, dass das Öl aus einer Auslassöffnung (17) des Rohrelements (16) herausquillt, jedoch nicht ausspritzt.

2. Ölversorgung nach Anspruch 1, **dadurch gekennzeichnet, dass** die Länge des Rohrelements (16) derart bemessen ist, dass der Kolben (8) bei Erreichen seines unteren Totpunkts eine Auslassöffnung (17) des Rohrelements (16) gerade eben nicht berührt.

3. Ölversorgung nach Anspruch 1, **dadurch gekennzeichnet, dass** die Länge des Rohrelements (16) derart bemessen ist, dass ein an einer Auslassöffnung (17) des Rohrelements (16) austretender Öltropfen durch einen Teil des Kolbens (8) gerade eben berührt wird.

4. Ölversorgung nach einem der Ansprüche 1 bis 3, **dadurch gekennzeichnet, dass** das Rohrelement (16) in einen Bereich direkt unterhalb oder innerhalb des Kolbenhemds (13) hineinragt, wenn sich der Kolben (8) in seinem unteren Totpunkt befindet.

5. Ölversorgung nach einem der Ansprüche 1 bis 4, **dadurch gekennzeichnet, dass** das Rohrelement (16) in einem Bereich nahe eines den Kolben (8) mit einer Pleuelstange (4) verbindenden Kolbenbolzens (6) endet, wenn sich der Kolben (8) in seinem unteren Totpunkt befindet.

6. Ölversorgung nach einem der Ansprüche 1 bis 5, **dadurch gekennzeichnet, dass** das Rohrelement (16), bezogen auf eine normale Betriebsstellung des Verbrennungsmotors, nach oben gerichtet ist, und dass Öl nach oben ausgelassen wird.

7. Ölversorgung nach einem der Ansprüche 1 bis 6, **dadurch gekennzeichnet, dass** die Ölzuführeinrichtung eine Ölpumpe aufweist, die in Abhängigkeit von Drehzahl oder Lastzustand des Verbrennungsmotors ansteuerbar ist.

8. Ölversorgung nach einem der Ansprüche 1 bis 7, **dadurch gekennzeichnet, dass** die Ölzuführung eine Ölpumpe aufweist, die das Öl nur zu den Zeitpunkten fördert, zu denen sich der Kolben (8) im Bereich seines unteren Totpunkts befindet.

9. Ölversorgung nach einem der Ansprüche 1 bis 8, **dadurch gekennzeichnet, dass** der Kolben (8) eine Kolbenlauffläche (10) und/oder der Zylinder (9) eine Zylinderlauffläche aufweist, die mit einer Notlauf- oder/und Öldepotschicht ausgestattet ist.

10. Ölversorgung nach einem der Ansprüche 1 bis 9, **dadurch gekennzeichnet, dass**
- der Verbrennungsmotor ein Zweitaktmotor ist,
- das Rohrelement (16) die Kurbelraumwand in einer Einlassöffnung (15) eines Überströmkanals durchdringt,
- das Rohrelement (16) derart in den Kurbelraum (3) nach oben gerichtet hineinragt, dass wenigstens ein Teil des Öls, das durch das Innere des Rohrelements (16) gefördert wird, nach Austreten an einer Auslassöffnung (17) des Rohrelements (16) an der Außenseite des Rohrelements (16) zur Einlassöffnung des Überströmkanals (15) zurückfließt.

## Claims

1. Oil supply for an internal combustion engine, wherein
- the internal combustion engine comprises at least one cylinder (9) and a piston (8) which can move in a reciprocating manner in the cylinder (9) and has a piston crown (12) and a piston skirt (13) adjoining the piston crown (12),
- an oil supplying device is provided to supply oil to the piston (8), and wherein
- the oil supplying device is formed such that at least at one point in time at which the piston (8) is in the region of its bottom dead centre, oil in liquid form can be dispensed by the oil supplying device directly into a region beneath the piston crown (12) and within the piston skirt (13);
- the oil supplying device comprises at least one tubular element (16) which protrudes from a cylinder wall or a crank chamber wall adjoining the cylinder wall into a region beneath the piston crown (12), wherein the oil can be supplied through the interior of the tubular element (16); and in that
**characterised in that**
- the oil can be supplied in a substantially pressure-less manner such that the oil oozes, but does not squirt, out of an outlet opening (17) of the tubular element (16).

2. Oil supply as claimed in Claim 1, **characterised in that** the length of the tubular element (16) is dimensioned such that when the piston (8) reaches its bottom dead centre it does not quite contact an outlet opening (17) of the tubular element (16).

3. Oil supply as claimed in Claim 1, **characterised in that** the length of the tubular element (16) is dimensioned such that an oil droplet exiting an outlet opening (17) of the tubular element (16) is just barely contacted by a part of the piston (8).

4. Oil supply as claimed in any one of Claims 1 to 3, **characterised in that** the tubular element (16) protrudes into a region directly beneath or within the piston skirt (13) when the piston (8) is in its bottom dead centre.

5. Oil supply as claimed in any one of Claims 1 to 4, **characterised in that** when the piston (8) is in its bottom dead centre, the tubular element (16) terminates in a region in proximity to a piston pin (6) connecting the piston (8) to a connecting rod (4).

6. Oil supply as claimed in any one of Claims 1 to 5, **characterised in that** the tubular element (16) is oriented upwards, with respect to a normal operating position of the internal combustion engine, and **in that** oil exits upwards.

7. Oil supply as claimed in any one of Claims 1 to 6, **characterised in that** the oil supplying device comprises an oil pump which can be controlled in dependence upon the rotational speed or load state of the internal combustion engine.

8. Oil supply as claimed in any one of Claims 1 to 7, **characterised in that** the oil supply comprises an oil pump which supplies oil only at points in time at which the piston (8) is in the region of its bottom dead centre.

9. Oil supply as claimed in any one of Claims 1 to 8, **characterised in that** the piston (8) comprises a piston bearing surface (10) and/or the cylinder (9) comprises a cylinder bearing surface which is fitted with a dry running or/and oil deposit layer.

10. Oil supply as claimed in any one of Claims 1 to 9, **characterised in that**
- the internal combustion engine is a two-stroke engine,
- the tubular element (16) penetrates the crank chamber wall in an inlet opening (15) of an overflow channel,
- the tubular element (16) protrudes upwards into the crank chamber (3) such that at least a portion of the oil, which is supplied through the interior of the tubular element (16), flows back, after exiting an outlet opening (17) of the tubular element (16), on the outer side of the tubular element (16) to the inlet opening of the overflow channel (15).

## Revendications

1. Alimentation en huile pour moteur thermique,
- le moteur thermique présentant au moins un cylindre (9) et un piston (8) se déplaçant alternativement dans le cylindre (9) avec une tête de piston (12) et une jupe de piston (13) raccordée à la tête de piston,
- un dispositif d'amenée d'huile pour amener de l'huile au piston (8) étant prévu,
- le dispositif d'amenée d'huile étant configuré de telle sorte qu'au moins au moment où le piston (8) se trouve dans la zone de son point mort bas, de l'huile puisse être amenée directement par le dispositif d'amenée d'huile sous forme liquide dans une zone située au-dessous de la tête de piston (12) et à l'intérieur de la chemise (13),
- le dispositif d'amenée d'huile présentant au moins un élément tubulaire (16) qui dépasse, depuis une paroi du cylindre ou une paroi du carter de vilebrequin reliée à la paroi du cylindre, dans une zone située au-dessous de la tête de piston (12), l'huile étant amenée par l'intérieur de l'élément tubulaire,
**caractérisée en ce que**
l'huile peut être amenée sans aucune pression de telle façon que l'huile s'écoule d'un orifice de sortie (17) de l'élément tubulaire(16) mais ne gicle pas.

2. Alimentation en huile selon la revendication 1, **caractérisée en ce que** la longueur de l'élément tubulaire (16) est étudiée de façon que, lorsque le piston (8) atteint son point mort bas, il ne touche justement pas une ouverture de sortie (17) de l'élément tubulaire (16).

3. Alimentation en huile selon la revendication 1, **caractérisée en ce que** la longueur de l'élément tubulaire (16) est étudiée de façon qu'une goutte d'huile sortant d'un orifice de sortie (17) de l'élément tubulaire (16) soit justement touchée par une partie du piston (8).

4. Alimentation en huile selon l'une des revendications 1 à 3, **caractérisée en ce que** l'élément tubulaire (16) dépasse dans une zone directement au-dessous ou à l'intérieur de la jupe du piston (13) lorsque le piston (8) se trouve à son point mort bas.

5. Alimentation en huile selon l'une des revendications 1 à 4, **caractérisée en ce que** l'élément tubulaire (16) se termine dans une zone située près d'un axe de piston (6) reliant le piston (8) à une bielle (4) lorsque le piston se trouve à son point mort bas.

6. Alimentation en huile selon l'une des revendications 1 à 5, **caractérisée en ce que** l'élément tubulaire (16) est dirigé vers le haut, par rapport à une position de fonctionnement normale du moteur et que l'huile est déchargée vers le haut.

7. Alimentation en huile selon l'une des revendications 1 à 6, **caractérisée en ce que** le dispositif d'amenée d'huile comporte une pompe qui peut être commandée en fonction de la vitesse de rotation du moteur ou de son état de charge.

8. Alimentation en huile selon l'une des revendications 1 à 7, **caractérisée en ce que** le dispositif d'amenée d'huile comporte une pompe qui ne fait circuler l'huile qu'au moment où le piston (8) se trouve à son point mort bas.

9. Alimentation en huile selon l'une des revendications 1 à 8, **caractérisée en ce que** le piston (8) présente une surface frottante (10) et/ou le cylindre (9) présente une surface frottante, qui est pourvue d'une couche de lubrifiant de secours ou/et d'un dépôt d'huile de secours.

10. Alimentation en huile selon l'une des revendications 1 à 9,
**caractérisée en ce que** :
- le moteur thermique est un moteur deux-temps,
- l'élément tubulaire (16) traverse la paroi du carter de vilebrequin par une ouverture d'admission (15) d'un canal de décharge ,
- l'élément tubulaire (16) dépasse dans le carter de vilebrequin (3) en étant dirigé vers le haut de telle façon qu'au moins une partie de l'huile qui circule à l'intérieur de l'élément tubulaire (16), après la sortie à une ouverture de décharge (17) de l'élément tubulaire (16) coule en arrière sur la face externe de l'élément tubulaire (16) vers l'ouverture d'admission du canal de décharge (15).
